# EUROPÄISCHE PATENTSCHRIFT

(11) **EP 3 237 746 B1**
(45) Veröffentlichungstag und Bekanntmachung des Hinweises auf die Patenterteilung: **30.09.2020**
(21) Anmeldenummer: 15787538.6
(22) Anmeldetag: 26.10.2015
(51) Int. Cl.: F02M 55/00, F02M 55/02

(54) **EINRICHTUNG EINER BRENNSTOFFEINSPRITZANLAGE UND METALLISCHE DICHTENDE VERBINDUNGSANORDNUNG**
DEVICE OF A FUEL INJECTION SYSTEM AND METAL-TO-METAL SEALING CONNECTION ARRANGEMENT
DISPOSITIF D'UN SYSTÈME D'INJECTION DE CARBURANT ET DISPOSITIF DE LIAISON ÉTANCHE MÉTALLIQUE

(30) Priorität: 22.12.2014 DE 102014226819
(43) Veröffentlichungstag der Anmeldung: 01.11.2017
(73) Patentinhaber: Robert Bosch GmbH, 70442 Stuttgart (DE)
(72) Erfinder: LANG, Klaus, 70439 Stuttgart (DE); HERKE, Gabor, 70439 Stuttgart (DE); SCHIERHOLZ, Norbert, 71706 Markgroeningen (DE)
(86) Internationale Anmeldenummer: PCT/EP2015/074754
(87) Internationale Veröffentlichungsnummer: WO 2016/102104

(56) Entgegenhaltungen:
- DE-A1-102004 032 203
- DE-A1-102008 003 850
- DE-C1- 19 531 743
- JP-A- H10 213 043
- JP-A- 2009 052 452
- US-A- 5 489 127
- US-A1- 2006 042 710
- US-A1- 2007 132 236

## Beschreibung

### Stand der Technik

Die Erfindung betrifft eine metallisch dichtende Verbindungsanordnung und eine Einrichtung einer Brennstoffeinspritzanlage mit einer metallisch dichtenden Verbindungsanordnung. Speziell betrifft die Erfindung das Gebiet der Brennstoffeinspritzanlagen von Brennkraftmaschinen.

Aus der DE 10 2008 035 492 A1 ist eine Railbaugruppe einer Kraftstoffeinspritzanlage bekannt. Diese dient insbesondere für eine Brennkraftmaschine eines Kraftfahrzeugs. Hierbei sind ein Versorgungsrohr zum Zuführen und Bereitstellen von unter Druck stehendem Kraftstoff und mehrere am Versorgungsrohr befestigte Abzweige zum fluidischen Verbinden des Versorgungsrohrs mit jeweils einem Kraftstoffinjektor vorgesehen. Außerdem weist das Versorgungsrohr an seinem axialen Ende, in welches ein Drucksensoranschluss eingesteckt ist, eine Innenkontur auf, die komplementär zu einer Außenkontur eines Einsatzabschnitts kegelförmig ausgestaltet ist. Dabei kann sich diese kegelförmige Innenkontur, die einen sich nach außen aufweitenden Innenquerschnitt aufweist, auch erst durch das axiale Einpressen des Einsatzabschnitts ausbilden. Dadurch kann gewährleistet werden, dass die Innenkontur des Versorgungsrohrs exakt komplementär zur Außenkontur des Einsatzabschnitts geformt ist.

Die aus der DE 10 2008 035 492 A1 bekannte Railbaugruppe und die hierbei vorgesehene Verbindung, die durch axiales Einpressen ausgebildet wird, haben den Nachteil, dass die sich ergebende Vorspannkraft an der Verbindung weitgehend unbestimmt ist. Speziell durch das axiale Einpressen können hierbei sehr große Kräfte auftreten, was eine entsprechende Auslegung der Verbindungspartner erfordert. Da der Kegelwinkel für die kegelförmige Innenkontur sehr klein ist, können die auftretenden Spannkräfte sehr schnell sehr groß werden, so dass eine entsprechende Verformbarkeit des Versorgungsrohrs gewährleistet sein muss.

Bei der Ausgestaltung einer Verbindung eines Drucksensors mit einem Brennstoffspeicher ist es denkbar, dass eine Schraubverbindung zum Einsatz kommt. Hierbei sind Kugel/Kegel-oder Kegel/Kegel-Verbindungspaarungen mit bewegten Kontaktflächen denkbar. Hierbei ist eine Verschraubung mit einem vorgegebenen Drehmoment möglich, wobei die Schnittstelle durch einen flächigen Kontakt abdichtet. Bedingt durch die Werkstoffpaarung und durch geometrische Toleranzen erfolgt hierbei eine plastische Verformung nur eines Verbindungspartners oder beider Verbindungspartner. Hierbei ergibt sich allerdings das Problem, dass durch die drehmomentgesteuerte Montage aufgrund vielfältiger Einflüsse eine große Streuung der Dichtstellenausprägung möglich ist. Ein wesentlicher Einfluss ist dabei die Streuung der Reibwerte. Dies ist besonders nachteilig, da zur Sicherstellung der Mindestverformung beziehungsweise der Vorspannkraft sehr große Sicherheitsfaktoren bei der Auslegung der Verbindungspartner aufgeschlagen werden müssen. Aus der JP 2009 52452 A ist bereits eine metallisch dichtende Verbindungsanordnung, die insbesondere für Brennstoffeinspritzanlagen von Brennkraftmaschinen dient, bekannt. Die Verbindungsanordnung umfasst einen ersten metallischen Verbindungspartner und einen zweiten metallischen Verbindungspartner, wobei an beiden Verbindungspartnern konische oder konvexe/konkave Dichtflächen ausgebildet sind. An einer unteren ebenen Dichtfläche kann zusätzlich eine Dichtkontur vorgesehen sein, die an einem der beiden Verbindungspartner eine umlaufen Erhebung aufwiest. Dokument DE 10 2004 032 203 offenbart einen Kraftstoffhochdruckspeicher mit einem Drucksensor.

Offenbarung der Erfindung

Die erfindungsgemäße metallisch dichtende Verbindungsanordnung mit den Merkmalen des Anspruchs 1 hat den Vorteil, dass eine verbesserte Ausgestaltung und Funktionsweise ermöglicht sind. Insbesondere kann in Bezug auf einen gegebenen Materialeinsatz eine verbesserte Dichtwirkung erzielt werden. Speziell kann hierbei bei gleichem Bauraum die Leistungsdichte gesteigert werden, so dass gegen einen höheren Druck abgedichtet werden kann. Dementsprechend kann für das Erreichen vorgegebener Anforderungen der Materialeinsatz reduziert werden. Dies ermöglicht auch eine kostengünstige Realisierung einer Dichtfunktion, bei der eine Abdichtung gegen einen Innendruck einer Brennstoff führenden Komponente, insbesondere eines Brennstoffverteilers, möglich ist.

Durch die in den Unteransprüchen aufgeführten Maßnahmen sind vorteilhafte Weiterbildungen der im Anspruch 1 angegebenen metallisch dichtenden Verbindungsanordnung und der im Anspruch 10 angegebenen Einrichtung einer Brennstoffeinspritzanlage möglich.

Erfindungsgemäß erfolgt ein Einsatz bei Brennstoffeinspritzanlagen zur Benzindirekteinspritzung, wobei ein Luft-Brennstoff-Gemisch innerhalb von Zylinderbrennräumen einer als Otto-Motor ausgestalteten Brennkraftmaschine entsteht. Der Brennstoff wird hierzu mit hohem Druck in die Brennräume eingespritzt. Ein Brennstoffverteiler dient hierbei als

Druckspeicher und zur Verteilung des Brennstoffs auf mehrere Brennstoffeinspritzventile. Um den Druck im Einspritzsystem zu steuern, kommt erfindungsgemäß ein Sensor zum Einsatz, der zumindest eine Druckmessung ermöglicht und vorzugsweise als Hochdrucksensor ausgestaltet ist.

Speziell zur Verbindung solch eines Drucksensors mit einer Brennstoffverteilerleiste für die Benzindirekteinspritzung ergeben sich besondere Anforderungen, wenn eine Schraubverbindung realisiert werden soll. Bei einem Verbindungspartner kann es sich um einen Innendruck führenden Einschraubstutzen mit Dichtfunktion handeln. Bei dem anderen Verbindungspartner kann die Vorspannkraft nicht durch einen Schraubkopf, sondern über einen Dichtkegel aufrechterhalten werden. Bei einer möglichen Einschraubung, die mit einem vorgegebenen Drehmoment erfolgt, ergibt sich allerdings eine große Streuung der Dichtstellenausprägung, was insbesondere durch die Streuung der Reibwerte verursacht ist. Im Unterschied dazu ist es daher vorteilhaft, wenn eine Einschraubtiefe beziehungsweise ein Abstand der Verbindungspartner neben der Dichtstelle eingestellt wird.

Dabei ist in vorteilhafter Weise eine Abdichtung an der metallischen Schnittstelle zwischen dem einen Verbindungspartner, der beispielsweise der Grundkörper eines Brennstoffspeichers ist, und einem anderen Verbindungspartner, der beispielsweise ein Anbauteil ist, möglich. Diese metallische Schnittstelle kann sich dadurch auszeichnen, dass ein drehender Bolzen mit Gewinde und kegelförmiger Dichtfläche, eine stehende Mutter mit Gewinde und balligem beziehungsweise torischem Dichtsitz, eine Relativbewegung der beiden Verbindungspartner (Dichtpartner) durch die Drehbewegung beim Einschrauben des Bolzens und eine plastische Verformung des einen Verbindungspartners infolge der Vorspannkraft zum Abdichten gegen den Brennstoff gegeben sind.

Hierbei können bei einer möglichen Abwandlung auch ein balliger beziehungsweise torischer Bolzen und eine kegelige Mutter zum Einsatz kommen. Ferner kann es sich bei dem Anbauteil an der Dichtstelle um einen Sensor handeln. Außerdem kann durch eine geeignete Werkstoffpaarung nur am Drucksensorstutzen eine plastische Verformung stattfinden. Ein gezieltes Einstellen einer Dichtsitzbreite bei der Erstmontage der Schnittstelle kann durch ein drehwinkelgesteuertes Montageverfahren erzielt werden. Ein vorgesehener Bolzen kann Innendruck führend ausgestaltet sein. Ein Kegelwinkel am Bolzen kann zwischen etwa 60° bis etwa 120° liegen. Außerdem kann ein Radius an der Mutterseite so ausgestaltet sein, dass auch bei einer maximalen Verpressung dieser nicht vollständig plastisch verformt ist.

Bei der Ausgestaltung der metallisch dichtenden Verbindungsanordnung ist es somit vorteilhaft, dass die umlaufende Erhebung ballig und/oder torisch ausgeformt ist. Unter einer torischen Ausformung ist hierbei eine Ausgestaltung entsprechend einer Teilform eines Torus insbesondere konvexe, Ausgestaltung vorgegeben ist. Bei der balligen Ausgestaltung handelt es sich in der Regel um die Teilform eines Torus. Hierdurch ist eine Ausformung möglich, bei der die plastische Verformung des zweiten Verbindungspartners auf die umlaufene Erhebung begrenzt ist. Zudem kann eine vorteilhafte, umlaufende Abdichtung erzielt werden, indem über die plastische Verformung gezielt eine Dichtkontur mit einer zumindest näherungsweise vorgegebenen Größe der sich ergebenden Dichtfläche eingestellt ist. Daher ist es ebenfalls vorteilhaft, dass eine plastische Verformung zwischen dem ersten Verbindungspartner und dem zweiten Verbindungspartner nur an der Dichtkontur des zweiten Verbindungspartners auftritt.

Speziell ist es hierbei vorteilhaft, dass die umlaufende Erhebung des zweiten Verbindungspartners so ausgestaltet ist, dass bei einer maximal einstellbaren plastischen Verformung der umlaufenden Erhebung nur eine teilweise plastische Verformung der Erhebung auftritt. Die Verschraubung zwischen dem ersten Verbindungspartner und dem zweiten Verbindungspartner kann hierbei in vorteilhafter Weise so ausgestaltet sein, dass eine Dichtsitzbreite an der verformten Erhebung zwischen dem ersten Verbindungspartner und dem zweiten Verbindungspartner über einen Drehwinkel zwischen dem ersten Verbindungspartner und dem zweiten Verbindungspartner einstellbar ist. Über den vorgegebenen Drehwinkel ist hierbei dann auch das Ausmaß der plastischen Verformung der Dichtkontur des zweiten Verbindungspartners vorgegeben.

Vorteilhaft ist es auch, dass durch die plastische Verformung der Dichtkontur des zweiten Verbindungspartners ein kegelförmiger Dichtbereich gebildet ist, wobei der kegelförmige Dichtbereich mit einem Kegelwinkel ausgestaltet ist, der durch die konische Dichtfläche des ersten Verbindungspartners vorgegeben ist. Hierdurch kann die gewünschte, sich ergebende wirksame Dichtfläche, insbesondere deren Größe, zuverlässig eingestellt werden. Hierbei ergibt sich auch eine gewisse Unabhängigkeit von möglichen Fertigungstoleranzen und Reibwertstreuungen.

Bei einer möglichen Ausgestaltung ist es vorteilhaft, dass der erste Verbindungspartner als Bolzen, der eine axiale Bohrung aufweist, und der zweite Verbindungspartner als Stutzen, der eine axiale Durchgangsbohrung aufweist, ausgestaltet sind. Hierbei kann die axiale Bohrung beziehungsweise die axiale Durchgangsbohrung auch nur in Bezug auf den Dichtbereich "axial" ausgestaltet sein und nicht notwendigerweise "axial" in Bezug auf das gesamte Bauteil. Bei einer weiteren möglichen Ausgestaltung ist es vorteilhaft, dass der erste Verbindungspartner als Stutzen, der eine axiale Durchgangsbohrung aufweist, und der zweite Verbindungspartner als Bolzen, der eine axiale Bohrung aufweist, ausgestaltet sind. Hierdurch kann je nach Anwendungsfall speziell zur Anbindung eines Sensors, insbesondere eines Drucksensors, gezielt eine plastische Verformung an nur einem der Verbindungspartner erreicht werden.

Somit ergibt sich auch der Vorteil, dass ein definierter Kontaktpunkt beziehungsweise umlaufend eine definierte Kontaktlinie bei einem Beginn der Verschraubung vorliegt. Bei Versuchen hat sich gezeigt, dass bei Werkstoffpaarungen vorwiegend ähnlicher Stähle, zum Beispiel korrosionsbeständiger Stähle, gelegentlich eine Kaltverschweißung am Dichtkegel auftritt. Dies kann insbesondere durch lokal hohe Spannungen an Kanten einer vorgesehenen Fase erklärt werden. Dem wird speziell durch die ballige oder torische Dichtkontur am Sitz entgegengewirkt, da hierdurch ein gleichmäßigerer Anstieg der Spannung erreicht wird.

Durch den optimierten Montageprozess kann eine plastische Verformung innerhalb einer gewünschten Größenordnung genau und weitgehend reibungsunabhängig eingestellt werden. Ein weiterer Vorteil liegt darin, dass durch den optimierten Montageprozess die Gewindefestigkeit besser ausgenutzt werden kann, da durch die geringere Streuung der Vorspannung ein geringerer Abstand zur maximalen Gewindespannung ermöglicht wird.

In vorteilhafter Weise kann eine metallisch dichtende, im Kontaktbereich drehende, abgewandelte Kugel/Kegel-Verbindung nach der Montage realisiert werden, wobei die Dichtkontur im Kontaktbereich ballig beziehungsweise torisch geformt ist, so dass die "Kugel" in balliger Form beziehungsweise als Teil eines Torus abgewandelt ist. Bedingt durch die Werkstoffpaarung findet beim Verschrauben eine plastische Verformung der Dichtkontur statt, während der erste Verbindungspartner insbesondere in seinem Kontaktbereich zur Dichtkontur nicht plastisch verformt wird. Durch die plastische Verformung der Dichtkontur des zweiten Verbindungspartners bildet sich dann ein kegelförmiger Dichtbereich mit dem Kegelwinkel aus, der durch den ersten Verbindungspartner vorgegeben ist. Über die Ausprägung dieses Kegelbereichs können die erforderliche Abdichtlänge und Vorspannung sehr genau eingestellt werden. Dies geht speziell mittels eines drehwinkelgesteuerten Montageverfahrens über den geometrischen Zusammenhang zwischen der Gewindesteigung und dem Drehwinkel.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigen:
Fig. 1 eine Einrichtung einer Brennstoffeinspritzanlage mit einer Verbindungsanordnung vor der Montage in einer auszugsweisen, schematischen Schnittdarstellung entsprechend einem ersten Ausführungsbeispiel der Erfindung;
Fig. 2 den in Fig. 1 mit II bezeichneten Ausschnitt der Verbindungsanordnung entsprechend dem ersten Ausführungsbeispiel der Erfindung und
Fig. 3 den in Fig. 1 mit II bezeichneten Ausschnitt der Verbindungsanordnung entsprechend einem zweiten Ausführungsbeispiel der Erfindung.

### Ausführungsformen der Erfindung

Fig. 1 zeigt eine Einrichtung 1 einer Brennstoffeinspritzanlage mit einer Brennstoff führenden Komponente 2 und einem Anschlussteil 3, wobei eine Verbindungsanordnung 4 zwischen einem Verbindungspartner 5, der an der Komponente 2 vorgesehen ist, und einem Verbindungspartner 6, der an dem Anschlussteil 3 vorgesehen ist, herstellbar ist. Hierbei zeigt die Fig. 1 einen Zustand der Verbindungsanordnung 4 vor der Montage in einer auszugsweisen, schematischen Schnittdarstellung entsprechend einem ersten Ausführungsbeispiel, in dem der Verbindungspartner 6 am Anschlussteil 3 als erster Verbindungspartner 6 und der Verbindungspartner 5 an der Komponente 2 als zweiter Verbindungspartner 6 dienen.

Die Komponente 2 kann insbesondere als Brennstoffverteilerleiste 2 ausgestaltet sein. Das Anschlussteil 3 kann als Sensor 3 ausgestaltet sein. Hierfür kann ein Sensorelement 7 vorgesehen sein, das im montierten Zustand beispielsweise einen Druck des Brennstoffs, der sich in einer axialen Bohrung 8 des Anschlussteils 3 befindet, misst. Dadurch kann das Anschlussteil 3 als Drucksensor 3 ausgestaltet werden. Allerdings können auch andere Sensorfunktionen realisiert werden, wie beispielsweise eine Temperaturmessung. Der Druck von Benzin als möglicher Brennstoff kann beispielsweise 35 MPa betragen.

An dem ersten Verbindungspartner 6 ist ein Außengewinde 9 ausgebildet. Ferner weist der zweite Verbindungspartner 5 ein Innengewinde 10 auf, mit dem der erste Verbindungspartner 6 in den zweiten Verbindungspartner 5 einschraubbar ist. Über das Außengewinde 9 und das Innengewinde 10 ist eine Schraubverbindung 11 gegeben. Hierbei sind die Verbindungspartner 5, 6 durch Verschrauben bezüglich einer Achse 12 so miteinander verbindbar, dass der Verbindungspartner 6 in einer Fügerichtung 13 in eine Ausnehmung 14 des Verbindungspartners 5 fügbar ist.

An dem Verbindungspartner 6 ist eine konische Dichtfläche 15 ausgebildet. Ein Kegelwinkel 16 der konischen Dichtfläche 15 ist hierbei aus einem Bereich von etwa 60° bis etwa 120° gewählt.

An dem Verbindungspartner 5 ist eine teilweise konische Fläche 17 ausgestaltet, die in eine umlaufende Erhebung 18 übergeht. Durch die konische Fläche 17 und die Erhebung 18 ist eine Dichtkontur 19 an dem Verbindungspartner 5 realisiert. Die Erhebung 18 läuft um die Achse 12 um. Die umlaufende Erhebung 18 ist der konischen Dichtfläche 15 des Verbindungspartners 6 zugewandt. Ferner ist auch die konische Fläche 17 des Verbindungspartners 5 der konischen Dichtfläche 15 des Verbindungspartners 6 zugewandt. Die Dichtkontur 19 des Verbindungspartners 5 ist so ausgestaltet, dass beim Verschrauben des ersten Verbindungspartners 6 mit dem zweiten Verbindungspartner 5 die umlaufende Erhebung 18 des zweiten Verbindungspartners 5 teilweise plastisch verformt wird, um eine metallische Abdichtung zwischen der konischen Dichtfläche 15 des ersten Verbindungspartners 6 und der im verschraubten Zustand zumindest teilweise verformten Erhebung 18 des zweiten Verbindungspartners 5 auszubilden. Dieser Vorgang ist im Folgenden auch unter Bezugnahme auf die Fig. 2 näher beschrieben.

Fig. 2 zeigt den in Fig. 1 mit II bezeichneten Ausschnitt der Verbindungsanordnung 4 während der Montage entsprechend dem ersten Ausführungsbeispiel der Erfindung. Hierbei ist ein Zustand dargestellt, in dem der Verbindungspartner 6 aufgrund seiner Drehwinkelstellung 20 gerade die Erhebung 18 an einem Kontaktpunkt 21 beziehungsweise einer umlaufenden Kontaktlinie 21 berührt. Beim weiteren Verschrauben kommt es zu einer plastischen Verformung der Erhebung 18. Hierdurch kann beispielsweise eine Endposition angenommen werden, die durch eine unterbrochen dargestellte Linie 22 veranschaulicht ist. Durch die Linie 22 kann hierbei eine Endposition des Verbindungspartners 6 relativ zu dem Verbindungspartner 5 bestimmt sein, die einer maximal einstellbaren plastischen Verformung der umlaufenden Erhebung 18 entspricht, wobei nur eine teilweise plastische Verformung der Erhebung 18 auftritt. Die Erhebung 18 ist hierfür geeignet ausgestaltet.

Im verformten Zustand der Erhebung 18 ergibt sich dann eine wirksame Dichtfläche 23, deren Position auf der Linie 22 in der Fig. 2 veranschaulicht ist. Diese wirksame Dichtfläche 23 ergibt sich zwischen der konischen Dichtfläche 15 und der plastisch verformten Erhebung 18. Die geometrische Größe der Dichtfläche 23 ist zumindest näherungsweise über die Drehwinkelstellung 20 einstellbar.

Somit kann zwischen den Verbindungspartnern 5, 6 eine metallische Abdichtung zwischen der konischen Dichtfläche 15 und der im verschraubten Zustand teilweise verformten Erhebung 18 ausgebildet werden. Die Erhebung 18 ist hierbei im Ausgangszustand ballig und/oder torisch ausgeformt. Speziell kann die umlaufende Erhebung 18 des Verbindungspartners 5 einen abgerundeten Übergang 24 zu einer axialen Durchgangsbohrung 25 des Verbindungspartners 5 aufweisen. Der abgerundete Übergang 24 kann hierbei mit dem Radius R ausgeführt sein.

Die Werkstoffpaarung zwischen den Verbindungspartnern 5, 6 ist so vorgegeben, dass nur eine plastische Verformung der Erhebung 18, aber keine plastische Verformung der konischen Dichtfläche 15 auftritt. Dadurch ist der durch die wirksame Dichtfläche 23 gegebene Dichtbereich 23 im montierten Zustand als kegelförmiger Dichtbereich 23 gebildet, der den gleichen Kegelwinkel 16 aufweist wie die konische Dichtfläche 15. Denn der Kegelwinkel 16 des Dichtbereichs 23 ist dann durch die konische Dichtfläche 15 des ersten Verbindungspartners 6 vorgegeben. Somit liegt auch der Kegelwinkel 16 des Dichtbereichs 23 dann innerhalb des Bereichs von etwa 60° bis etwa 120°. Ein Kegelwinkel 26 der konischen Fläche 17 der Dichtkontur 19 des Verbindungspartners 5 ist vorzugsweise größer vorgegeben als der Kegelwinkel 16.

Aus der wirksamen Dichtfläche (dem Dichtbereich) 23 ergibt sich eine (mittlere) Dichtsitzbereite 27 an der verformten Erhebung 18 zwischen den Verbindungspartnern 5, 6. Die Dichtsitzbreite 27 ist hierbei ebenfalls über den Drehwinkel (die Drehwinkelstellung) 20 zwischen den Verbindungspartnern 5, 6 einstellbar.

In diesem Ausführungsbeispiel ist der erste Verbindungspartner 6 als Bolzen 6 ausgestaltet, der die axiale Bohrung 8 aufweist. Der zweite Verbindungspartner 5 ist als Stutzen 5 ausgestaltet, der die axiale Durchgangsbohrung 25 aufweist.

Fig. 3 zeigt den in Fig. 1 mit II bezeichneten Ausschnitt der Verbindungsanordnung 4 entsprechend einem zweiten Ausführungsbeispiel. In diesem Ausführungsbeispiel ist der erste Verbindungspartner 6 an der Komponente 2 vorgesehen, während der zweite Verbindungspartner 5 an dem Anschlussteil 3 vorgesehen ist. Die plastisch verformbare Erhebung 18 ist somit an dem Verbindungspartner 5 des Anschlussteils 3 ausgestaltet. Die konische Dichtfläche 15, die sich bei der Ausbildung der Verbindung vorzugsweise nicht plastisch verformt, ist an dem Verbindungspartner 6 der Komponente 2 ausgestaltet. Somit kann in diesem Ausführungsbeispiel der erste Verbindungspartner 6 als Stutzen ausgestaltet sein, der die axiale Durchgangsbohrung 25 aufweist, und der zweite Verbindungspartner 5 kann als Bolzen 5 ausgestaltet sein, der die axiale Bohrung 8 aufweist.

## Patentansprüche

1. Metallisch dichtende Verbindungsanordnung (4) mit einem Drucksensor (3) als ersten metallischen Verbindungspartner (6) und einer Brennstoffverteilerleiste (2) als zweiten metallischen Verbindungspartner (5), wobei die beiden Verbindungspartner (5, 6) Teil einer Brennstoffeinspritzanlage einer Brennkraftmaschine sind und wobei an dem ersten Verbindungspartner (6) eine konische Dichtfläche (15) ausgebildet ist,
**dadurch gekennzeichnet,**
**dass** die Verbindungspartner (5, 6) durch Verschrauben bezüglich einer Achse (12) unmittelbar miteinander verbindbar sind,
wobei an dem zweiten Verbindungspartner (5) eine der konischen Dichtfläche (15) des ersten Verbindungspartners (6) zugeordnete Dichtkontur (19) ausgestaltet ist,
wobei die Dichtkontur (19) des zweiten Verbindungspartners (5) in einem Ausgangszustand eine um die Achse (12) umlaufende Erhebung (18) aufweist,
die der konischen Dichtfläche (15) des ersten Verbindungspartners (6) zugewandt ist,
und wobei die Dichtkontur (19) des zweiten Verbindungspartners (5) so ausgestaltet ist, dass beim Verschrauben des ersten Verbindungspartners (6) mit dem zweiten Verbindungspartner (5) die umlaufende Erhebung (18) des zweiten Verbindungspartners (5) zumindest teilweise plastisch verformt wird, um eine metallische Abdichtung zwischen der konischen Dichtfläche (15) des ersten Verbindungspartners (6) und der im verschraubten Zustand zumindest teilweise verformten Erhebung (18) des zweiten Verbindungspartners (5) auszubilden. 1.

2. Verbindungsanordnung nach Anspruch 1,
**dadurch gekennzeichnet,**
**dass** die umlaufende Erhebung (18) ballig und/oder torisch ausgeformt ist.

3. Verbindungsanordnung nach Anspruch 1 oder 2,
**dadurch gekennzeichnet,**
**dass** eine plastische Verformung zwischen dem ersten Verbindungspartner (6) und dem zweiten Verbindungspartner (5) nur an der Kontur (19) des zweiten Verbindungspartners (5) auftritt.

4. Verbindungsanordnung nach einem der Ansprüche 1 bis 3,
**dadurch gekennzeichnet,**
**dass** durch die plastische Verformung der Dichtkontur (19) des zweiten Verbindungspartners (5) ein kegelförmiger Dichtbereich (23) mit einem durch die konische Dichtfläche (15) des ersten Verbindungspartners (6) vorgegebenen Kegelwinkel (16) gebildet ist.

5. Verbindungsanordnung nach einem der Ansprüche 1 bis 4,
**dadurch gekennzeichnet,**
**dass** ein Kegelwinkel (16) der konischen Dichtfläche (15) aus einem Bereich von etwa 60° bis etwa 120° gewählt ist.

6. Verbindungsanordnung nach einem der Ansprüche 1 bis 5,
**dadurch gekennzeichnet,**
**dass** die Verschraubung zwischen dem ersten Verbindungspartner (6) und dem zweiten Verbindungspartner (5) so ausgestaltet ist, dass eine Dichtsitzbreite (27) an der verformten Erhebung (18) zwischen dem ersten Verbindungspartner (6) und dem zweiten Verbindungspartner (5) über einen Drehwinkel (20) zwischen dem ersten Verbindungspartner (6) und dem zweiten Verbindungspartner (5) einstellbar ist.

7. Verbindungsanordnung nach einem der Ansprüche 1 bis 6,
**dadurch gekennzeichnet,**
**dass** die umlaufende Erhebung (18) des zweiten Verbindungspartners (5) einen abgerundeten Übergang (24) zu einer axialen Durchgangsbohrung (25) aufweist.

8. Verbindungsanordnung nach einem der Ansprüche 1 bis 7,
**dadurch gekennzeichnet,**
**dass** die umlaufende Erhebung (18) des zweiten Verbindungspartners (5) so ausgestaltet ist, dass bei einer maximal einstellbaren plastischen Verformung der umlaufenden Erhebung (18) nur eine teilweise plastische Verformung der Erhebung (18) der Dichtkontur (19) auftritt.

9. Verbindungsanordnung nach einem der Ansprüche 1 bis 8,
**dadurch gekennzeichnet,**
**dass** der erste Verbindungspartner (6) als Bolzen (6), der eine axiale Bohrung (8) aufweist, und der zweite Verbindungspartner (5) als Stutzen (5), der eine axiale Durchgangsbohrung (25) aufweist, ausgestaltet sind oder dass der erste Verbindungspartner (6) als Stutzen (6), der eine axiale Durchgangsbohrung (25) aufweist, und der zweite Verbindungspartner (5) als Bolzen (5), der eine axiale Bohrung (8) aufweist, ausgestaltet sind.

## Claims

1. Metallically sealing connecting arrangement (4) with a pressure sensor (3) as first metallic connecting partner (6) and a fuel distributor rail (2) as second metallic connecting partner (5), the two connecting partners (5, 6) being part of a fuel injection system of an internal combustion engine, and a conical sealing face (15) being configured on the first connecting partner (6), **characterized in that** the connecting partners (5, 6) can be connected to one another with regard to an axis (12) by way of screwing, a sealing contour (19) which is assigned to the conical sealing face (15) of the first connecting partner (6) being configured on the second connecting partner (5), the sealing contour (19) of the second connecting partner (5) having, in a starting state, an elevation (18) which runs around the axis (12) and faces the conical sealing face (15) of the first connecting partner (6), and the sealing contour (19) of the second connecting partner (5) being configured in such a way that, in the case of screwing of the first connecting partner (6) to the second connecting partner (5), the circumferential elevation (18) of the second connecting partner (5) is deformed plastically at least partially, in order to configure a metallic sealing action between the conical sealing face (15) of the first connecting partner (6) and the elevation (18) of the second connecting partner (5), which elevation (18) is deformed at least partially in the screwed state.

2. Connecting arrangement according to Claim 1, **characterized in that** the circumferential elevation (18) is shaped in a crowned and/or toric manner.

3. Connecting arrangement according to Claim 1 or 2, **characterized in that** a plastic deformation occurs between the first connecting partner (6) and the second connecting partner (5) only on the contour (19) of the second connecting partner (5).

4. Connecting arrangement according to one of Claims 1 to 3, **characterized in that** a conical sealing region (23) with a cone angle (16) which is predetermined by way of the conical sealing face (15) of the first connecting partner (6) is formed by way of the plastic deformation of the sealing contour (19) of the second connecting partner (5).

5. Connecting arrangement according to one of Claims 1 to 4, **characterized in that** a cone angle (16) of the conical sealing face (15) is selected from a range of from approximately 60° to approximately 120°.

6. Connecting arrangement according to one of Claims 1 to 5, **characterized in that** the screw connection between the first connecting partner (6) and the second connecting partner (5) is configured in such a way that a sealing seat width (27) can be set on the deformed elevation (18) between the first connecting partner (6) and the second connecting partner (5) via a rotational angle (20) between the first connecting partner (6) and the second connecting partner (5).

7. Connecting arrangement according to one of Claims 1 to 6, **characterized in that** the circumferential elevation (18) of the second connecting partner (5) has a rounded transition (24) to an axial through bore (25).

8. Connecting arrangement according to one of Claims 1 to 7, **characterized in that** the circumferential elevation (18) of the second connecting partner (5) is configured in such a way that only a partially plastic deformation of the elevation (18) of the sealing contour (19) occurs in the case of a maximum plastic deformation which can be set of the circumferential elevation (18).

9. Connecting arrangement according to one of Claims 1 to 8, **characterized in that** the first connecting partner (6) is configured as a pin (6) which has an axial bore (8), and the second connecting partner (5) is configured as a connection piece (5) which has an axial through bore (25), or **in that** the first connecting partner (6) is configured as a connection piece (6) which has an axial through bore (25), and the second connecting partner (5) is configured as a pin (5) which has an axial bore (8).

## Revendications

1. Dispositif de liaison étanche métallique (4) doté d'un capteur de pression (3) en tant que premier partenaire de liaison métallique (6) et d'une rampe de distribution de carburant (2) en tant que deuxième partenaire de liaison métallique (5), dans lequel les deux partenaires de liaison (5, 6) font partie d'un système d'injection de carburant d'un moteur à combustion interne et dans lequel une surface étanche conique (15) est réalisée sur le premier partenaire de liaison (6), **caractérisé en ce que** les partenaires de liaison (5, 6) peuvent être reliés directement l'un à l'autre par vissage par rapport à un axe (12),
dans lequel un contour d'étanchéité (19) associé à la surface étanche conique (15) du premier partenaire de liaison (6) est conçu sur le deuxième partenaire de liaison (5),
dans lequel le contour d'étanchéité (19) du deuxième partenaire de liaison (5) comporte dans un état initial un relief périphérique (18) entourant l'axe (12) et tourné vers la surface étanche conique (15) du premier partenaire de liaison (6),
et dans lequel le contour d'étanchéité (19) du deuxième partenaire de liaison (5) est conçu de sorte que lors du vissage du premier partenaire de liaison (6) avec le deuxième partenaire de liaison (5) le relief périphérique (18) du deuxième partenaire de liaison (5) est au moins en partie déformé plastiquement, afin de réaliser un scellement métallique entre la surface étanche conique (15) du premier partenaire de liaison (6) et le relief périphérique (18), au moins en partie déformé plastiquement dans l'état vissé, du deuxième partenaire de liaison (5).

2. Dispositif de liaison selon la revendication 1,
**caractérisé en ce que**
le relief périphérique (18) est conformé de manière bombée et/ou torique.

3. Dispositif de liaison selon la revendication 1 ou 2,
**caractérisé en ce que**
une déformation plastique entre le premier partenaire de liaison (6) et le deuxième partenaire de liaison (5) se produit seulement sur le contour (19) du deuxième partenaire de liaison (5).

4. Dispositif de liaison selon l'une des revendications 1 à 3,
**caractérisé en ce que**
une zone d'étanchéité (23) de forme conique, dotée d'un angle de cône (16) prédéfini par la surface étanche conique (15) du premier partenaire de liaison (6), est créée par la déformation plastique du contour d'étanchéité (19) du deuxième partenaire de liaison (5).

5. Dispositif de liaison selon l'une des revendications 1 à 4,
**caractérisé en ce que**
un angle de cône (16) de la surface étanche conique (15) est choisi dans un intervalle allant d'environ 60° à environ 120°.

6. Dispositif de liaison selon l'une des revendications 1 à 5,
**caractérisé en ce que**
le vissage entre le premier partenaire de liaison (6) et le deuxième partenaire de liaison (5) est conçu de telle sorte qu'une largeur de siège d'étanchéité (27) sur le relief déformé (18) entre le premier partenaire de liaison (6) et le deuxième partenaire de liaison (5) est réglable par le biais d'un angle de rotation (20) entre le premier partenaire de liaison (6) et le deuxième partenaire de liaison (5).

7. Dispositif de liaison selon l'une des revendications 1 à 6,
**caractérisé en ce que**
le relief périphérique (18) du deuxième partenaire de liaison (5) comporte une transition arrondie (24) vers une perforation traversante axiale (25).

8. Dispositif de liaison selon l'une des revendications 1 à 7,
**caractérisé en ce que**
le relief périphérique (18) du deuxième partenaire de liaison (5) est conçu de telle sorte que lors d'une déformation plastique maximum réglable du relief périphérique (18), seule une déformation plastique partielle du relief (18) du contour d'étanchéité (19) se produit.

9. Dispositif de liaison selon l'une des revendications 1 à 8,
**caractérisé en ce que**
le premier partenaire de liaison (6) est conçu comme boulon (6) comportant une perforation axiale (8) et le deuxième partenaire de liaison (5) est conçu comme embout (5) comportant une perforation traversante axiale (25) ou **en ce que** le premier partenaire de liaison (6) est conçu comme boulon (6) comportant une perforation traversante axiale (25) et le deuxième partenaire de liaison (5) est conçu comme embout (5) comportant une perforation axiale (8).
